# DEMANDE DE BREVET EUROPEEN

(11) **EP 2 471 608 A1**
(43) Date de publication de la demande: **04.07.2012**
(21) Numéro de dépôt: 11010242.3
(22) Date de dépôt: 27.12.2011
(51) Int. Cl.: B05C 17/10, E04F 21/16

(54) **Raclette à lame dure pour ratisser ou aplanir des enduits**

(30) Priorité: 30.12.2010 FR 1005189
(71) Demandeur: Toupret SA, 91100 Corbeil Essonnes (FR)
(72) Inventeur: Sorrentino, Florence, 91110 Corbeil Essonnes (FR)
(74) Mandataire: Sabatier, Marc

(57) **Abrégé**

Raclette pour ratisser et/ou aplanir des enduits de peinture pour travaux intérieurs comprenant un manche (1), une pièce de fixation arrière du manche (2), un support de lame (3) et une lame (4) en matière plastique rigide présentant une dureté de 45 à 75 shore D.

## Description

La présente invention a pour objet une raclette pour ratisser et/ou aplanir sur un support des enduits de peinture pour travaux intérieurs.

Avant d'appliquer un revêtement décoratif, par exemple de la peinture ou un papier peint, sur les murs et plafonds intérieurs, il est préférable voire indispensable de préparer le support afin de rendre lisse la surface à recouvrir.

Les principaux types d'enduisage sont :
o le rebouchage pour combler les cavités ou les discontinuités
o le dégrossissage pour supprimer le bullage et combler les irrégularités
o le lissage.

Traditionnellement l'enduisage est réalisé avec des outils à lame métallique qui doivent être soigneusement préparés notamment par affûtage. Les opérations continues de dégrossissage et de lissage exigent une grande dextérité dans le maniement des outils d'enduiseur, un apprentissage est donc nécessaire pour un peintre non formé aux pratiques des enduiseurs.

La présente demande se propose de faciliter et rendre moins pénibles les travaux d'enduisage des murs et plafonds et d'en augmenter notablement le rendement en fournissant un outil dont l'usage est simple et efficace.

Plus particulièrement, l'outil est une raclette permettant le ratissage et/ou l'aplanissement d'enduits de peinture pour travaux intérieurs déposés sur tous supports.

La raclette comprend un manche, une pièce de fixation arrière du manche, un support de lame et une lame en matière plastique rigide.

La lame de la raclette est en matière plastique rigide. Selon un mode de réalisation préféré, la matière plastique rigide présente une dureté de 45 à 75 shore D. En particulier, la matière plastique rigide est un polymère thermoplastique choisi parmi les polyuréthanes thermoplastiques et les polymères thermoplastiques oléfiniques. Plus particulièrement, la matière plastique rigide est un polyuréthane thermoplastique, tel qu'un produit Laripur® ou un polymère thermoplastique oléfinique, tel qu'un polyéthylène, un polyéthylène haute densité, un polypropylène ou un poly(chlorure de vinyle). L'un des produits préférés est un polyuréthane présentant une dureté de 60 à 65 Shore D, tel que le Laripur® 6325.

La lame de la raclette est une lame lisse. Ce type de raclette est destiné à ratisser et/ou aplanir un dépôt d'enduit de peinture pour travaux intérieurs sur tout support.

De préférence, la raclette est utilisée pour ratisser et/ou aplanir les enduits de peinture pour travaux intérieurs déposés à l'aide d'un des rouleaux objets des demandes FR0904118 et FR0904119 déposées le 28 août 2009 ou pour ratisser et/ou aplanir un enduit de peinture pour travaux intérieurs préalablement égalisé avec une raclette à lame crantée faisant l'objet de la demande FR0904120 déposée le 28 août 2009.

La raclette selon l'invention peut être utilisée aussi bien pour une opération de rattrapage de planimétrie que pour une dépose pelliculaire.

Les deux faces de la lame sont lisses et les 2 extrémités du bord inférieur de la lame sont légèrement arrondies.

La matière plastique rigide de la lame lisse présente de préférence une dureté de 45 à 75 shore D, de préférence de 60 à 65 shore D.

La lame de la raclette selon l'invention présente une longueur de 100 à 650 mm, plus particulièrement de 250 à 500 mm

La hauteur totale de la lame est de préférence comprise entre 20 et 30 mm, la portion dépassant du support de lame étant de préférence comprise entre 15 et 20 mm.

Le manche ainsi que la pièce de fixation arrière du manche de la raclette sont en matière thermoplastique, par exemple en polypropylène.

Le manche de la raclette permet sa manipulation ergonomique et il peut être adapté sur une perche télescopique appropriée.

Le support de lame est en matière thermoplastique, par exemple en poly(chlorure de vinyle). Il supporte la lame rigide et il assure la rigidité et la rectitude de la lame. Il peut recevoir différents types de lame.

De préférence, le support de lame comporte à ses deux extrémités un embout de profilé. Les embouts de profilés sont en matière thermoplastique, par exemple en polypropylène. Les embouts de profilés sont des pièces de finition qui évitent la pénétration de l'enduit dans le support de lame.

Les pièces de la raclette de l'invention sont en matière synthétique. La raclette n'est pas sensible à l'eau et ne se déforme pas contrairement aux outils traditionnels majoritairement composés de métal et de bois.

La raclette de l'invention est utilisée pour ratisser et/ou aplanir des enduits de peinture pour travaux intérieurs. De manière classique, les enduits de peinture pour travaux intérieurs peuvent être des enduits à gâcher avec de l'eau, des enduits en pâte prêts à l'emploi ou des enduits pluri-composants.

Les enduits en poudre sont par exemple à base de plâtre, de ciment ou de liant organique. Les enduits en pâte sont de préférence à base de liant organique.

Afin d'obtenir un résultat optimum, les raclettes selon l'invention sont utilisées pour ratisser et/ou aplanir des enduits de peinture pour travaux intérieurs présentant une densité supérieure ou égale à 0,5, une granulométrie inférieure ou égale à 2000 µ et une viscosité comprise entre 80 000 et 500 000 mPa.s (la viscosité est mesurée à l'aide d'un viscosimètre Brookfield RVDV III - Hélipath S96/50 mm - 10 rpm à une température de 20 ± 1°C).

La raclette selon l'invention est préconisée pour des travaux de petites et moyennes surfaces. Elle est légère et très maniable, elle permet ainsi un ratissage et/ou un aplanissement des enduits de peinture pour travaux intérieurs avec un meilleur rendement qu'avec des outils traditionnels, en nécessitant moins d'efforts avec un pouvoir lissant supérieur et en évitant la majorité des défauts d'enduisage, tels que surépaisseurs, côtes, sardines et arrachements. Le temps passé pour éliminer les éventuels défauts localisés par ponçage est donc également notablement réduit.

La raclette est prête à l'emploi, la lame peut être facilement remplacée par une lame neuve ou par une lame d'un autre type, par exemple on peut remplacer une lame lisse par une lame crantée.

L'invention sera maintenant décrite plus en détail par référence aux dessins annexés et aux exemples.
La figure 1 est une vue éclatée de la raclette selon l'invention.
La figure 2 est une vue de face de la lame de la raclette selon l'invention.
La figure 3 est une vue en coupe de la lame de la raclette selon l'invention.
La raclette comprend un manche (1), une pièce de fixation arrière du manche (2), un support de lame (3) et une lame lisse (4).
Le manche (1), la pièce de fixation arrière du manche (2) et le support de lame (3) sont assemblés par l'intermédiaire de vis traversant les ouvertures (8) et (9) et vissées dans les logements (7).

Le support de lame (3) comprend à chacune de ses extrémités un embout de profilé (5), qui évite la pénétration de l'enduit dans le support de lame (3).

La lame lisse (4) est insérée dans le support de lame (3) par pénétration en force dans la glissière prévue à l'extrémité du support de lame (3). La lame lisse (4) est maintenue en place dans le support de lame (3) par l'intermédiaire de 4 mini-butées (6).

Les 2 extrémités du bord inférieur de la lame lisse (4) sont légèrement arrondies.

L est la longueur totale de la lame (4) ; de préférence elle est égale à 250, 350 ou 500 mm.

H est la hauteur totale de la lame (4) ; de préférence elle est égale à 24 mm et la hauteur de la lame (4) dépassant du support de lame (3) est égale à 18 mm.

La lame (4) présente une section globalement triangulaire, l'extrémité étant légèrement arrondie. De préférence, l'épaisseur de la lame (4) est égale à environ 4 mm au niveau du support de lame (3) et elle est comprise entre environ 4 et 0,7 mm pour la portion dépassant du support de lame (3).

Exemples d'enduits de peinture pour travaux intérieurs pouvant être utilisés avec les raclettes de l'invention

### Exemple 1 - Enduit en poudre à base de plâtre

On peut utiliser un enduit en poudre à base de plâtre ayant la composition suivante

| Constituant | % en masse |
|---|---|
| Plâtre alpha ou bêta | 20 à 70 |
| Charges minérales de remplissage | 20 à 70 |
| (par exemple carbonates, silices, sulfates, silicates) | |
| Liants organiques solubles ou dispersables | 0,5 à 15 |
| (d'origine animale, végétale ou synthétique) | |
| Agent rétenteur d'eau | 0,01 à 5 |
| Agent épaississant | 0,01 à 5 |

L'enduit peut également comprendre 0 à 10% de ciment Portland, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, retardateur de prise, biocide, agent anti-corrosion, colorant, opacifiant, agent anti-poussière, agent à effet décoratif, agent à effet photocatalytique, agent masquant les odeurs.

### Exemple 2 - Enduit en poudre à base de ciment

On peut utiliser un enduit en poudre à base de ciment ayant la composition suivante

| Constituant | % en masse |
|---|---|
| Ciment Portland | 1 à 40 |
| Charges minérales de remplissage | 20 à 70 |
| (par exemple carbonates, silices, sulfates, silicates) | |
| Liants organiques solubles ou dispersables | 0,5 à 20 |
| (d'origine animale, végétale ou synthétique) | |
| Agent rétenteur d'eau | 0,01 à 5 |
| Agent épaississant | 0,01 à 5 |

L'enduit peut également comprendre 0 à 40% de chaux hydraulique, 0 à 40% de ciment alumineux, 0 à 15% de plâtre alpha ou bêta, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, accélérateur de durcissement, retardateur de prise, agent anti-retrait, agent anti-efflorescence, biocide, agent anti-corrosion, colorant, opacifiant, agent anti-poussière, agent à effet décoratif, agent à effet photocatalytique, agent masquant les odeurs.

### Exemple 3 - Enduit en poudre à base de liant organique.

On peut utiliser un enduit en poudre à base de liant organique ayant la composition suivante

| Constituant | % en masse |
|---|---|
| Liants organiques solubles ou dispersables | 0,5 à 15 |
| (d'origine animale, végétale ou synthétique) | |
| Charges minérales de remplissage | 35 à 70 |
| (par exemple carbonates, silices, sulfates, silicates) | |
| Agent rétenteur d'eau | 0,01 à 5 |
| Agent épaississant | 0,01 à 5 |

L'enduit peut également comprendre 0 à 40% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent hydrophobe, agent hydrophile, agent anti-salissures, agent antimousse, agent entraîneur d'air, biocide, agent anti-corrosion, colorant, opacifiant, agent anti-poussière, agent à effet décoratif, agent à effet photocatalytique, agent masquant les odeurs.

### Exemple 4 - Enduit en pâte à base de liant organique

On peut utiliser un enduit en pâte à base de liant organique ayant la composition suivante

| Constituant | % en masse |
|---|---|
| Eau | 20 à 35 |
| Liants organiques solubles ou dispersés | 0,5 à 35 |
| (d'origine animale, végétale ou synthétique) | |
| Charges minérales de remplissage | 35 à 70 |
| (par exemple carbonates, silices, sulfates, silicates) | |
| Agent rétenteur d'eau | 0,01 à 5 |
| Agent épaississant | 0,01 à 5 |

L'enduit peut également comprendre 0 à 30% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent coalescent, régulateur de pH, agent modificateur de la rhéologie, accélérateur de séchage, agent dispersant, agent mouillant, agent hydrophobe, agent anti-salissures, agent siccatif, agent plastifiant, agent antimousse, biocide, agent anti-corrosion, colorant, opacifiant, agent à effet décoratif, agent à effet photocatalytique, agent masquant les odeurs.

## Revendications

1. - Raclette pour ratisser et/ou aplanir des enduits de peinture pour travaux intérieurs comprenant un manche (1), une pièce de fixation arrière du manche (2), un support de lame (3) et une lame (4), **caractérisée en ce que** la lame (4) est en matière plastique rigide présentant une dureté de 45 à 75 shore D.

2. - Raclette selon la revendication 1, **caractérisée en ce que** la matière plastique rigide est un polymère thermoplastique.

3. - Raclette selon la revendication 2, **caractérisée en ce que** le polymère thermoplastique est choisi parmi les polyuréthanes thermoplastiques et les polymères thermoplastiques oléfiniques.

4. - Raclette selon l'une quelconque des revendications précédentes, **caractérisée en ce que** la matière plastique rigide est un polyuréthane thermoplastique, un polyéthylène, un polyéthylène haute densité, un polypropylène ou un poly(chlorure de vinyle).

5. - Raclette selon l'une quelconque des revendications précédentes, **caractérisée en ce que** la lame a une longueur de 100 à 650 mm.

6. - Raclette selon l'une quelconque des revendications précédentes, **caractérisée en ce que** les deux faces de la lame sont lisses pour ratisser et/ou aplanir un enduit de peinture pour travaux intérieurs sur un support.

7. - Raclette selon l'une quelconque des revendications précédentes, **caractérisée en ce que** la lame (4) est en matière plastique rigide présentant une dureté de 60 à 65 shore D.

8. - Utilisation d'une raclette selon l'une quelconque des revendications précédentes pour ratisser et/ou aplanir des enduits de peinture pour travaux intérieurs d'une densité supérieure ou égale à 0,5.

9. - Utilisation d'une raclette selon l'une quelconque des revendications 1 à 5 pour ratisser et/ou aplanir des enduits de peinture pour travaux intérieurs présentant une viscosité comprise entre 80 000 et 500 000 mPa.s et une granulométrie inférieure ou égale à 2000 µ.

10. - Utilisation d'une raclette selon l'une des revendications 1 à 5 pour ratisser et/ou aplanir des enduits de peinture pour travaux intérieurs présentant une granulométrie inférieure ou égale à 1000 µ.
